# EUROPÄISCHE PATENTSCHRIFT

(11) **EP 1 236 672 B1**
(45) Veröffentlichungstag und Bekanntmachung des Hinweises auf die Patenterteilung: **15.12.2004**
(21) Anmeldenummer: 01124874.7
(22) Anmeldetag: 18.10.2001
(51) Int. Cl.: B66B 23/22

(54) **Balustrade für Fahrtreppe oder Fahrsteig**
Balustrade for escalator or moving walkway
Balustrade pour escalier ou trottoir roulant

(30) Priorität: 06.11.2000 DE 20018893 U
(43) Veröffentlichungstag der Anmeldung: 04.09.2002
(73) Patentinhaber: Thyssen Fahrtreppen GmbH, 22113 Hamburg (DE)
(72) Erfinder: Ludwig, Reiner, 21493 Schwarzenbeck (DE)
(74) Vertreter: Splanemann Reitzner Baronetzky Westendorp Patentanwälte

(56) Entgegenhaltungen:
- EP-A- 0 826 622
- US-A- 2 656 031
- US-A- 3 682 289
- US-A- 3 834 513
- PATENT ABSTRACTS OF JAPAN vol. 018, no. 224 (M-1596), 22. April 1994 (1994-04-22) & JP 06 016375 A (TOSHIBA CORP), 25. Januar 1994 (1994-01-25)

## Beschreibung

Die Erfindung betrifft eine Fahrtreppe oder einen Fahrsteig gemäß Oberbegriff von Anspruch 1.

Fahrtreppen und Fahrsteige weisen ein von Balustradensockeln eingefaßtes Stufen- oder Palettenband auf. Die Balustradensockel dienen zum einen der Halterung und Lagerung der Balustraden und zum anderen dem räumlichen Anschluß von Balustraden und Stufen- oder Palettenband.

Wesentlich ist, daß die Balustradensockel und das Stufen- oder Palettenband so zueinander angeordnet sind, daß in den Spalt zwischen Balustradensockel und Stufen- oder Palettenband keine Gegenstände gelangen können. Um diesem Erfordernis zu genügen, müssen die Balustradensockel das Stufen- oder Palettenband eng einfassen.

Weiterhin muß dafür Sorge getragen werden, daß das Stufen-oder Palettenband nicht an den Balustradensockeln schleift. Ein Schleifen des Stufen- oder Palettenbandes führt zu einer raschen Beschädigung der Balustradensockel und/oder des Stufen- oder Palettenbandes. Weiterhin tritt im Hinblick auf die durch das Schleifen bedingten zusätzlich auftretenden Reibungskräfte ein stärkerer Verschleiß von beispielsweise Lagern und Antriebselementen der Fahrtreppe ein.

Insofern ist es im Hinblick auf durch den Betrieb einer Fahrtreppe beispielsweise regelmäßig auftretende Lagerungenauigkeiten erforderlich, den Spalt zwischen Balustradensockeln und Stufen- oder Palettenband nicht zu eng auszugestalten.

Die EP 736 478 B1 offenbart eine Fahrtreppe, bei der wenigstens der vordere Teil des Mittelsockels horizontal einstellbar gelagert ist. Nachteilig ist, daß in Abhängigkeit von den auftretenden Lagerungenauigkeiten ein Nachstellen der Lagerung des Mittelsockels erforderlich ist.

Ferner ist eine Fahrtreppe bzw. ein Fahrsteig bekannt, bei der bzw. bei dem ein Teil des Balustradensockels aus einem elastischen Band gebildet ist. Dieses Band verhindert aufgrund seiner Elastizität, daß in den Spalt zwischen Stufen- oder Palettenband und Balustradensockel gelangende Gegenstände zu Beschädigungen an dem Balustradensockel führen.

Aus der EP 0 608 125 A1 ist eine Einfassung für eine Balustrade bekannt, um die Balustrade in unmittelbarer Nähe des Stufen- oder Palettenbandes anzuordnen. Diese Einfassung weist aufgrund ihrer konstruktiven Gestaltung eine erhöhte Stabilität auf, so daß eine Durchbiegen der Einfassung vermieden wird.

Die JP 06 016 375 offenbart eine Fahrtreppe mit den Merkmale des Oberbegriffs des Anspruchs 1.

Nachteilig ist jedoch bei den vorbekannten Ausgestaltungen von Fahrtreppen, daß ein Schleifen des Stufen- oder Palettenbandes, beispielsweise bei Lagerungenauigkeiten, an den Balustradensockeln nicht verhindert wird.

Besonders wichtig für die Festlegung des Spalts zwischen Stufen/Paletten einerseits und Sockel andererseits ist es aber, dass verhindert werden muss, dass Benutzer, besonders solche mit Gummistiefeln, in den Spalt hineingezogen werden können. Ein entsprechender Unfall kann zu schweren Verletzungen führen. Bereits aus diesem Grund ist das Benutzen von Gummistiefeln auf Fahrtreppen verboten.

Insofern ist es nicht überraschend, dass gemäß der einschlägigen Norm EN 115 eine bestimmte Steifigkeit des Balustradensockels vorgeschrieben ist. Trotz dieser insofern stringent gefassten Normung sind Unfälle nicht ausgeschlossen. Dementsprechend ist es für die Zukunft geplant, zusätzlich Bürsten vorzusehen, die eine Abweisfunktion für die Füße der Benutzer mit sich bringen.

Demgegenüber liegt der vorliegenden Erfindung die Aufgabe zugrunde, eine Fahrtreppe oder einen Fahrsteig gemäß dem Oberbegriff von Anspruch 1 bereitzustellen, bei der/dem auch nach längerer Betriebsdauer die Einhaltung einer definierten Spaltbreite zwischen Balustradensockel und Stufen- oder Palettenband gewährleistet ist, wobei insbesondere die Betriebssicherheit erhöht und die Unfallgefahr reduziert werden soll.

Diese Aufgabe wird durch die Fahrtreppe oder den Fahrsteig gemäß Anspruch 1 gelöst. Vorteilhafte Weiterbildungen ergeben sich aus den Unteransprüchen.

Bei der vorliegenden Erfindung sind Balustradensockel, Führungsschiene sowie eine Kontaktfläche über ein Verbindungselement miteinander verbunden. Somit ist die relative Position von Führungsschiene bzw. Kontaktfläche und Balustradensockel zueinander festgelegt.

Sofern es vorliegend zu einer die absolute Position des Balustradensockels bzw. des Stufen- oder Palettenbandes verändernden Einwirkung kommt, überträgt sich diese Veränderung der absoluten Position über das Verbindungselement unmittelbar auf die absolute Position des Stufen- oder Palettenbandes bzw. den Balustradensockel. Da die relative Lage von Balustradensockel und Stufen- oder Palettenband zueinander über das Verbindungselement festgelegt ist, kommt es zu keiner Veränderung der Spaltbreite zwischen Balustradensockel und Stufen- oder Palettenband.

Mithin kann eine Fahrtreppe bzw. ein Fahrsteig so ausgebildet sein, daß die Balustradensockel das Stufen- oder Palettenband sehr eng umschließen, ohne daß auch nach längerer Betriebsdauer die Gefahr eines Schleifens von Stufen- oder Palettenband an dem Balustradensockel besteht.

Bei der erfindungsgemäßen Fahrtreppe bzw. dem erfindungsgemäßen Fahrsteig ist der zwischen Balustradensockel und Stufen- oder Palettenband befindliche Spalt so eng gehalten, daß beispielsweise keine Schirmspitze oder andere schmale Gegenstände in den Spalt gelangen können. Äußerst vorteilhaft wird vorliegend somit eine weitgehend störungsfreie und wartungsarme Fahrtreppe bereitgestellt. Dies erhöht zum einen die Sicherheit für den Benutzer und senkt andererseits die Wartungskosten für den Betreiber.

Das Verbindungselement ist bevorzugt aus rostfreiem Stahl gefertigt. Es kann aber auch jedes andere Material verwendet werden, das über eine ausreichende Steifigkeit verfügt, so daß relative Position von Stufen- oder Palettenband und Balustradensockel zueinander unverändert ist, wenn es zu einer Veränderung der absoluten Position von Stufen- oder Palettenband oder Balustrade bzw. Balustradensockel kommt.

Beispielsweise wird bei Fahrtreppen, die außerhalb von geschlossenen Räumlichkeiten angeordnet sind und deren Balustraden der Einwirkung von Seitenwind ausgesetzt sind, das Stufen- oder Palettenband entsprechend der Veränderung der absoluten Position der Balustrade mitgeführt. Es kommt somit zu keinem Schleifen des Stufen- oder Palettenbandes an dem Balustradensockel.

Weiterhin versteift die Anordnung des Verbindungselementes an dem Balustradensockel die Balustrade. Mithin kann bei der Konstruktion der Balustrade auf zusätzliche Versteifungselemente verzichtet werden und/oder Materialien mit geringerer Dicke eingesetzt werden. Dies führt vorteilhaft zu weiteren Kosteneinsparungen sowie zu einer Verringerung des Gesamtgewichts der Fahrtreppe bzw. des Fahrsteigs.

Bei einer bevorzugten Ausführungsform der Erfindung ist die Kontaktfläche, das Verbindungselement und die Führungsschiene als Teil des Balustradensockels ausgebildet. Eine solche Konstruktion ermöglicht eine einfache Montage dieses Bauteils. Dabei kann selbstverständlich die Führungsschiene oder das Verbindungselement lösbar verbindbar mit dem Balustradensockel ausgestaltet sein, um nach der Inbetriebnahme Wartungsarbeiten, beispielsweise eine Reinigung und Schmierung von Antriebselementen und Gleit- oder Rollelementen, zu ermöglichen.

Bei der vorliegenden Erfindung sind die Gleit- oder Rollelemente wenigstens an zwei sich diagonal gegenüberliegenden Seitenflächen der Gleit- oder Rollelemente durch eine Führungsfläche der Führungsschiene und eine dazu diagonal gegenüber angeordnete Kontaktfläche geführt. Eine derartige Anordnung ermöglicht einen kraftübertragenden Kontakt von Stufen- oder Palettenband über das Verbindungselement zum Balustradensockel und umgekehrt.

Selbstverständlich können auch mehrere, beispielsweise vier, seitlich an den Gleit- oder Rollelementen anliegende Führungsoder Kontaktflächen vorgesehen sein. Regelmäßig sind auf beiden Seiten zur Lauffläche der Führungsschiene Führungsflächen sowie eine weitere Kontaktfläche, die bevorzugt zwischen Gleit- oder Rollelement und Stufen- oder Palettenband angeordnet ist, vorgesehen.

Um eine gute Übertragung von Positionsänderungen, d.h. eine gute Übertragung von einwirkenden Kräften auf Balustradensockel oder auf das Stufen- bzw. Palettenband zu gewährleisten, ist es erforderlich, daß das Verbindungselement über eine ausreichende Steifigkeit verfügt und zuverlässig sowohl mit dem Balustradensockel als auch mit der Führungsschiene und der einen oder mehreren Kontaktflächen verbunden ist.

Balustradensockel und Verbindungselemente können dabei formund/oder kraftschlüssig miteinander verbunden sein. Das Verbindungselement kann dabei ein solches Profil aufweisen, daß der Balustradensockel formschlüssig umfaßt ist. Bei einer formschlüssigen Verbindung von Balustradensockel und Verbindungselement ist eine spätere Reparatur oder Demontage erleichtert, da keine dauerhaften Verbindungen gelöst werden müssen. Bei kraftschlüssiger Verbindung von Balustradensockel und Verbindungselement können sämtliche bekannten Verbindungselemente wie Schrauben, Nieten, Schweiß- oder Lötverbindung, Kleben, etc. verwendet werden.

Bevorzugt sind die Führungsschiene, das Verbindungselement sowie die wenigstens eine Kontaktfläche einstückig, d.h. als Profilelement ausgebildet.

Weitere Vorteile, Einzelheiten und Merkmale sind in der nachfolgenden Beschreibung zweier Ausführungsformen der Erfindung im einzelnen erläutert.

Es zeigen:
- Fig.1: einen Schnitt durch eine Ausführungsform einer erfindungsgemäßen Fahrtreppe oder eines erfindungsgemäßen Fahrsteigs mit Stahlrollenkette; und
- Fig. 2: eine Darstellung einer weiteren Ausführungsform einer erfindungsgemäßen Fahrtreppe oder eines erfindungsgemäßen Fahrsteigs mit Gummirollenkette.

Fig. 1 zeigt eine Darstellung einer Fahrtreppe oder eines Fahrsteigs, wobei eine Stufe oder Palette 2 der Fahrtreppe teilweise dargestellt ist.

Die Stufe oder Palette 2 grenzt an den Balustradensockel 5 unter Ausbildung eines Spalts 10 an. Die Stufe oder Palette 2 ist mit einer Stahlrollenkette 3 verbunden, die über einen nicht dargestellten Antrieb das Stufen- oder Palettenband antreibt. Zwischen der Stahlrollenkette 3 und der Stufe oder Palette 2 sind Gleit- oder Rollelemente 1 in Form von Rollen angeordnet.

Die Rollen 1 sind in einer Führungsschiene 6 geführt. Die Führungsschiene 6 weist ein Verbindungselement 4 auf, über das sie mit dem Balustradensockel 5 verbunden ist. Sie ist beispielsweise als Stahlprofil ausgebildet. Zwischen den Rollen 1 und der Stufe oder Palette 2 ist eine Kontaktfläche 7 angeordnet. Die Kontaktfläche 7 liegt dabei seitlich, bezogen auf die Lauffläche der Rollen 1, an der Rolle 1 an. Die Kontaktfläche 7, das Verbindungselement 4 und die Führungsschiene 6 sind vorliegend einstückig ausgebildet.

Die Führungsschiene 6 weist auf beiden Seiten der Lauffläche Führungsflächen 8 und 9 auf. Bei Anordnung der Kontaktfläche 7 zwischen der Rolle 1 und der Stufe oder Palette 2 ist die Anordnung einer Führungsfläche 8 an der Führungsschiene 6 nicht zwingend erforderlich. Ausreichend ist vorliegend, wenn die Rolle 1 zwischen der Führungsfläche 9 und der auf der anderen Seite der Rolle 1 diagonal gegenüberliegenden Kontaktfläche 7 geführt ist. Gleichwohl ist die Anordnung einer Führungsfläche 8, die bevorzugt rechtwinklig zur Lauffläche der Führungsschiene 6 angeordnet ist, eine bevorzugte Ausführungsform der Erfindung.

Das Verbindungselement 4 faßt den auf dem Verbindungselement 4 abgestützten Balustradensockel 5 auf der dem Stufen- oder Palettenband abgewandten Seite ein. Verbindungselement 4 und Balustradensockel 5 sind vorliegend kraftschlüssig miteinander verbunden. Der Kraftschluß kann dabei beispielsweise auch mittels Verklebung, Verschweißung, Verlöten, Verklemmen, Verschraubung, Vernietung, oder nur durch einen Anschlag etc. bewirkt werden.

Das Verbindungselement 4 weist eine derartiges Profil auf, daß die Stahlrollenkette 3 einschließlich der Rollen 1 nahezu vollständig eingefaßt bzw. abgedeckt ist. Das Verbindungselement 4 bildet mithin nicht nur eine steife, kraftübertragende Verbindung zwischen Führungsschiene 6, Kontaktfläche 7 und dem Balustradensockel 5 aus, sondern schirmt die Führungsschiene, die Rollen 1 sowie die Stahlrollenkette 3 von der Umgebung ab.

Bedingt durch diese Abschirmung wird insbesondere eine Verunreinigung der geschmierten Rolle 1 sowie der Stahlrollenkette 3 weitgehend verhindert. Zugleich verhindert diese Konstruktion auch, daß Schmiermittel in die Umgebung gelangt. Die Anordnung einer separaten Auffangsvorrichtung für Schmiermittel ist mithin entbehrlich.

Fig. 2 stellt eine modifizierte Ausführungsform dar, bei der das Stufen- oder Palettenband über eine Gummirollenkette angetrieben wird.

Der Balustradensockel 5 ist an der dem Stufen- oder Palettenband zugewandten Seite verlängert, so daß sich ein Fortsatz oder eine Verlängerung 11 zwischen der Kontaktfläche 7 und der der Stufe oder Palette 2 zugewandten Seite erstreckt. Das Verbindungselement 4 verbindet die Führungsschiene 6 und die Kontaktfläche 7. Verbindungselement 4, Führungsschiene 6 und Kontaktfläche 7 sind vorliegend einstückig ausgebildet. Der Balustradensockel 5 ist auf dem Verbindungselement 4 abgestützt und mit diesem kraftschlüssig verbunden, wie unter Fig. 1 beschrieben.

Die vorliegende Erfindung stellt somit eine Fahrtreppe bzw. einen Fahrsteig mit genauer Führung des zwischen Balustradensockeln angeordneten Stufen- oder Palettenbandes bereit. Der zwischen Balustradensockel und Stufen- oder Palettenband befindliche Spalt kann mithin sehr eng ausgestaltet sein.

## Patentansprüche

1. Fahrtreppe oder Fahrsteig mit einem sich zwischen Balustradensockeln (5) erstreckenden Stufen- oder Palettenband, wobei die Stufen oder Paletten über Gleit- oder Rollelemente (1) in einer zur Laufrichtung des Stufen- oder Palettenbandes im wesentlichen parallel ausgerichteten Führungsschiene (6) geführt sind, wobei die Führungsschiene (6) unterhalb des Balustradensockels (5) angeordnet ist, **dadurch gekennzeichnet, dass** zwischen Führungsschiene (6) und Balustradensockel (5) wenigstens eine Kontaktfläche (7) für Gleit- und Rollelemente (1) vorgesehen ist, wobei die seitlich wirkende Führungsschiene und die wenigstens eine Kontaktfläche (7) über ein Verbindungselement (4) in kraftübertragender Anlage an dem Balustradensockel (5) angeordnet sind.

2. Fahrtreppe oder Fahrsteig nach Anspruch 1, **dadurch gekennzeichnet, daß** eine Kontaktfläche (7) für die seitliche Anlage an den Gleit- oder Rollelementen (1) ausgebildet ist.

3. Fahrtreppe oder Fahrsteig nach Anspruch 1 oder 2, **dadurch gekennzeichnet, daß** der Balustradensockel (5) auf dem Verbindungselement (4) abgestützt ist.

4. Fahrtreppe oder Fahrsteig nach einem der vorhergehenden Ansprüche, daß das Verbindungselement (4) den Balustradensockel (5) auf der dem Stufen- oder Palettenband abgewandten Seite des Balustradensockels (5) einfaßt.

5. Fahrtreppe oder Fahrsteig nach einem der vorhergehenden Ansprüche, **dadurch gekennzeichnet, daß** der Balustradensockel (5) an der dem Stufen- oder Palettenband zugewandten Seite eine sich zwischen Verbindungselement (4) und Stufen- oder Palettenband erstreckende und an einer Kontaktfläche (7) anliegende Verlängerung aufweist.

6. Fahrtreppe oder Fahrsteig nach einem der vorhergehenden Ansprüche, **dadurch gekennzeichnet, daß** das Verbindungselement (4) form- und/oder kraftschlüssig mit dem Balustradensockel (5) verbunden ist.

7. Fahrtreppe oder Fahrsteig nach einem der vorhergehenden Ansprüche, **dadurch gekennzeichnet, daß** das Verbindungselement (4) und/oder die wenigstens eine Kontaktfläche (7) als Teil des Balustradensockels (5) ausgebildet sind.

8. Fahrtreppe oder Fahrsteig nach einem der vorhergehenden Ansprüche, **dadurch gekennzeichnet, daß** das Verbindungselement (4), die wenigstens eine Kontaktfläche (7) und die Führungsschiene (6) als Teil des Balustradensockels (5) ausgebildet sind.

9. Fahrtreppe oder Fahrsteig nach einem der vorhergehenden Ansprüche, **dadurch gekennzeichnet, daß** die Gleit- oder Rollelemente (1) auf der dem Stufen- oder Palettenband abgewandten Seite mit einem Antriebsstrang (3) verbindbar sind.

10. Fahrtreppe oder Fahrsteig nach Anspruch 9, **dadurch gekennzeichnet, daß** das die Führungsschiene (6) und den Ballustradensockel (5) verbindende Verbindungselement (4) die Gleit- oder Rollelemente (1) und/oder den Antriebstrang (3) wenigstens teilweise einfaßt.

11. Fahrtreppe oder Fahrsteig nach einem der vorhergehenden Ansprüche, **dadurch gekennzeichnet, daß** das Verbindungselement (4) den Balustradensockel (5) aussteift.

12. Fahrtreppe oder Fahrsteig nach einem der vorhergehenden Ansprüche, **dadurch gekennzeichnet, daß** das Verbindungselement (4), die wenigstens eine Kontaktfläche (7) und/oder die Führungsschiene (6) einstückig ausgebildet sind.

13. Fahrtreppe oder Fahrsteig nach einem der vorhergehenden Ansprüche, **dadurch gekennzeichnet, daß** die Führungsschiene (6) lediglich auf der dem Stufen- oder Palettenband abgewandten (9) oder zugewandten Seite (8), bezogen auf die Lauffläche der Führungsschiene (6), eine seitliche Führungsfläche aufweist.

## Claims

1. Escalator or moving pavement with a step or pallet belt extending between balustrade bases (5), where the steps or pallets are led across sliding or rolling elements (1) in a guide rail (6) aligned essentially parallel to the direction of travel of the step or pallet belt, where the guide rail (6) is arranged underneath the balustrade base (5), **characterized in that** between guide rail (6) and balustrade base (5) at least one contact surface (7) is provided for sliding and rolling elements (1), where the laterally acting guide rail and the at least one contact surface (7) are arranged via a connection element (4) in a power-transmitting arrangement at the balustrade base (5).

2. Escalator or moving pavement according to claim 1, **characterized in that** a contact surface (7) is configured for the lateral arrangement onto the sliding or rolling elements (1).

3. Escalator or moving pavement according to claim 1 or 2, **characterized in that** the balustrade base (5) is supported on the connection element (4).

4. Escalator or moving pavement according to one of the preceding claims, **characterized in that** the connection element (4) borders the balustrade base (5) on that side of the balustrade base (5) turned away from the step or pallet belt.

5. Escalator or moving pavement according to one of the preceding claims, **characterized in that** the balustrade base (5) comprises a lengthening piece extending between connection element (4) and step or pallet belt on the side turned towards the step or pallet belt and abutting a contact area (7).

6. Escalator or moving pavement according to one of the preceding claims, **characterized in that** the connection element (4) is connected to the balustrade base (5) with positive locking and/or frictional locking.

7. Escalator or moving pavement according to one of the preceding claims, **characterized in that** the connection element (4) and/or the at least one contact surface (7) are configured as part of the balustrade base (5).

8. Escalator or moving pavement according to one of the preceding claims, **characterized in that** the connection element (4), the at least one contact surface (7) and the guide rail (6) are configured as part of the balustrade base (5).

9. Escalator or moving pavement according to one of the preceding claims, **characterized in that** the sliding or rolling elements (1) are connectable with a drive belt (3) on the side turned away from the step or pallet belt.

10. Escalator or moving pavement according to claim 9, **characterized in that** the connection element (4) connecting the guide rail (6) and the balustrade base (5) at least partly borders the sliding or rolling elements (1) and/or the drive belt (3).

11. Escalator or moving pavement according to one of the preceding claims, **characterized in that** the connection element (4) stiffens the balustrade base (5).

12. Escalator or moving pavement according to one of the preceding claims, **characterized in that** the connection element (4), the at least one contact surface (7) and/or the guide rail (6) are configured as a single piece.

13. Escalator or moving pavement according to one of the preceding claims, **characterized in that** the guide rail (6) comprises a lateral guide area only on the side turned towards the step or pallet belt (8) or away from it (9), relative to the running surface of the guide rail (6).

## Revendications

1. Escalier mécanique ou trottoir roulant avec une courroie de marche ou de palette, s'étendant entre des socles de balustrade (5), où les marches ou les palettes sont conduites sur des éléments glissants ou roulants (1) dans une glissière (6) aligné essentiellement parallèlement au sens de roulement de la courroie de marche ou de palette, où la glissière (6) est disposé sous le socle de la balustrade (5), **caractérisé en ce qu'**entre la glissière (6) et le socle de la balustrade (5) au moins une surface de contact (7) est prévu pour les éléments roulants ou glissants (1), où la glissière agissant latéralement et la au moins une surface de contact (7) sont disposées par un raccord (4) en contiguité au socle de la balustrade (5) pour la transmission de puissance.

2. Escalier mécanique ou trottoir roulant selon la revendication 1, **caractérisé en ce qu'**une surface de contact (7) est configurée en contiguïté latérale aux éléments roulants ou glissants (1).

3. Escalier mécanique ou trottoir roulant selon la revendication 1 ou 2, **caractérisé en ce que** le socle de la balustrade (5) est supporté sur le raccord (4).

4. Escalier mécanique ou trottoir roulant selon une des revendications précédentes, **caractérisé en ce que** le raccord (4) entoure le socle de la balustrade (5) sur le côté du socle de la balustrade (5) détourné de la courroie de marche ou de palette.

5. Escalier mécanique ou trottoir roulant selon une des revendications précédentes, **caractérisée en ce que** le socle de la balustrade (5) présente une prolongation qui s'étend entre le raccord (4) et la courroie de marche ou de palette sur le côté tourné vers la courroie de marche ou de palette et collant une surface de contact (7).

6. Escalier mécanique ou trottoir roulant selon une des revendications précédentes, **caractérisée en ce que** le raccord (4) est relié au socle de la balustrade (5) par engagement positif et/ou par adhésion.

7. Escalier mécanique ou trottoir roulant selon une des revendications précédentes, **caractérisé en ce que** le raccord (4) et/ou la au moins une surface de contact (7) sont configurés comme partie du socle de la balustrade (5).

8. Escalier mécanique ou trottoir roulant selon une des revendications précédentes, **caractérisé en ce que** le raccord (4), la au moins une surface de contact (7) et la glissière (6) sont configurés comme partie du socle de la balustrade (5).

9. Escalier mécanique ou trottoir roulant selon une des revendications précédentes, **caractérisé en ce que** les éléments roulants ou glissants (1) sont raccordables avec une courroie de transmission (3) sur le côté détourné de la courroie de marche ou de palette.

10. Escalier mécanique ou trottoir roulant selon la revendication 9, **caractérisé en ce que** le raccord (4) reliant la glissière (6) et le socle de la balustrade (5) entoure au moins partiellement les éléments roulants ou glissants (1) et/ou la courroie de transmission (3).

11. Escalier mécanique ou trottoir roulant selon une des revendications précédentes, **caractérisé en ce que** le raccord (4) raidit le socle de la balustrade (5).

12. Escalier mécanique ou trottoir roulant selon une des revendications précédentes, **caractérisé en ce que** le raccord (4), la au moins une surface de contact (7) et/ou la glissière (6) sont configurés en un seul morceau.

13. Escalier mécanique ou trottoir roulant selon une des revendications précédentes, **caractérisé en ce que** la glissière (6) présente une surface de conduite latérale uniquement sur le côté tourné vers (8) ou détournée de (9) la courroie de marche ou de palette, par rapport à la bande de roulement du rail guide (6).
